# EUROPÄISCHE PATENTSCHRIFT

(11) **EP 1 922 261 B1**
(45) Veröffentlichungstag und Bekanntmachung des Hinweises auf die Patenterteilung: **14.01.2009**
(21) Anmeldenummer: 06761284.6
(22) Anmeldetag: 14.08.2006
(51) Int. Cl.: B65D 51/22

(54) **GASDICHTER STUTZENVERSCHLUSS MIT ÖFFNUNGSEINRICHTUNG**
GAS-TIGHT SPOUT CLOSURE WITH OPENING DEVICE
FERMETURE DE TUBULURE ETANCHE AUX GAZ COMPORTANT UN DISPOSITIF D'OUVERTURE

(30) Priorität: 25.08.2005 CH 13912005
(43) Veröffentlichungstag der Anmeldung: 21.05.2008
(73) Patentinhaber: Riwisa AG, 5607 Hägglingen (CH)
(72) Erfinder: ZANGERLE, Wolfgang, 8442 Hettlingen (CH); HUBER, Roland, 5604 Henschikon (CH)
(74) Vertreter: Felber, Josef
(86) Internationale Anmeldenummer: PCT/CH2006/000433
(87) Internationale Veröffentlichungsnummer: WO 2007/022653

(56) Entgegenhaltungen:
- FR-A1- 2 779 418
- US-A- 5 464 122

## Beschreibung

Flüssigkeitsverpackungen aus Karton, Getränkedosen und Becher mit Verschluss-Systemen leiden bis heute am Nachteil, dass die gewünschte absolute Gasdichtigkeit nicht gegeben ist, obwohl das eigentliche Packungsmaterial völlig gasdicht ist. Die Problemstelle liegt bei den Verschluss-Systemen. Eine gewisse Gaspermeation und somit ein langsames Eindiffundieren von Sauerstoff durch das Verschlusssystem und dessen Material wird nämlich nicht wirksam vermieden. Die Haltbarkeit der verpackten Flüssigkeiten wie etwa von Milch und Fruchtsäften ist deshalb begrenzt. Obwohl die eigentlichen Packungsmaterialien völlig gasdicht sind und man von einer aspetischen Verpackung spricht, können die Inhaltsstoffe wegen der Diffusion von Sauerstoff durch das Ausgiess- und Verschluss-System "kippen" und verderben.

Ein Lösungsansatz besteht darin, dass die Verschluss-Stutzen oder die Öffnungen in der Packung mit einer speziellen Folie, zum Beispiel einer Aluminiumfolie, gasdicht verschlossen werden und erst beim erstmaligen Öffnen diese Folie aufgeschnitten oder herausgebrochen wird. Hierzu bestehen die Verschluss-Systeme aus drei Teilen: Einem Stutzen, der auf die Packung montiert wird, einer im Stutzen geführten Schneidhülse sowie einer Stutzenkappe. Beim Wegschrauben der Stutzenkappe dreht diese die Schneidhülse mit, die sich sodann nach unten verschiebt und die gasdichte Folie aufschneidet. Es sind auch Lösungen bekannt, bei denen eine gasdichte Folie nachträglich auf den oberen Stutzenrand aufgesiegelt wird und dann die Stutzenkappe aufgeprellt wird. Der Benützer muss dann nach dem Wegschrauben der Kappe die Siegelfolie gesondert wegreissen und gesondert entsorgen. Oftmals wird aber die weggerissene Siegelfolie achtlos weggeworfen. Nach dem Wegreissen und Entsorgen der Siegelfolie muss die Kappe wieder aufgeschraubt werden und eine Ausgussklappe wird dann daran aufgeklappt, wonach erst der Verschluss zum Ausgiessen bereit ist. Der Öffnungsvorgang erfordert daher mehrere Schritte. Selbst wenn auf solche Stutzenöffnungen eine gasdichte Folie aufgesiegelt wird, so bleibt doch eine gewisse Gaspermeabilität aufgrund des Kunststoff-Materials bestehen und ein geringes Durchdiffundieren von Sauerstoff durch die Stutzenwandung ist unvermeidar.
Dokument FR-A-2- 779 418 offenbart einen gasdichten Stutzenverschluß mit einer Drehplatte mit Zähmen zur Durchbrechung den Verpackung.

Die Aufgabe der vorliegenden Erfindung ist es, einen gasdichten Stutzenverschluss mit Öffnungseinrichtung anzugeben, welcher die geforderte Gasdichtigkeit bietet, welcher aus nur zwei Teilen besteht und welcher eine automatische Öffnungseinrichtung für ein einfaches Öffnen einschliesst. In einer Variante soll durch das erstmalige Öffnen des Stutzenverschlusses keine gesondert zu entsorgende Dichtfolie anfallen. In einer weiteren Variante soll der Stutzenverschluss auch eine von aussen prüfbare Erstöffnungsgarantie bieten.

Diese Aufgabe wird gelöst von einem gasdichten Stutzenverschluss mit Öffnungseinrichtung, bestehend aus einem Stutzen mit zugehöriger Stutzenkappe, der sich dadurch auszeichnet, dass der Stutzen in seiner lichten Öffnung einstückig von einer Dichtplatte verschlossen ist und an der Unterseite der Stutzenkappe ein in die lichte Öffnung des Stutzens einpassender Ring angeformt ist, und dass zusammenwirkende Führungsmittel an Stutzenaussenseite und Kappeninnenseite vorhanden sind, sodass beim Drehen der Stutzenkappe in Öffnungsrichtung dieselbe mit ihrem Ring unter Herausbrechen der Dichtplatte durch denselben zunächst ein stückweit gegen den Stutzen hin pressbar ist und hernach vom Stutzen entfernbar ist.

Ein vorteilhaftes Ausführungsbeispiel dieses gasdichten Stutzenverschlusses mit Öffnungseinrichtung ist in den Zeichnungen dargestellt und wird anhand derselben nachfolgend beschrieben, wobei die Funktion dieses Stutzenverschlusses erklärt wird.
Es zeigt:
- Figur 1:: Den Stutzenverschluss in geschlossenem Zustand, integriert in eine von unten befüllte Getränkedose mit dem aufzusiegelnden Dosenboden;
- Figur 2:: Den Stutzenverschluss ohne Stutzenkappe in geschlossenem Zustand, integriert in eine von unten befüllte Getränkedose;
- Figur 3:: Die Stutzenkappe von unten gesehen;
- Figur 4:: Die Stutzenkappe von oben gesehen;
- Figur 5:: Die Kulisse an der Innenwand der Stutzenkappe im Detail dargestellt;
- Figur 6:: Den Stutzenverschluss in geschlossenem Zustand in einem Querschnitt durch die Stutzen-Rotationsachse dargestellt;
- Figur 7:: Den Stutzenverschluss beim Öffnungsvorgang, wobei die Stutzenkappe in einem Querschnitt durch ihrer Rotationsachse dargestellt ist;
- Figur 8:: Den Stutzenverschluss in geschlossenem Zustand in einem Horizontalschnitt durch Stutzenkappe und den Stutzen;
- Figur 9:: Die Stutzenkappe von unten gesehen nach Öffnung des Stutzens;
- Figur 10:: Den geöffneten Stutzen an der Getränkedose.

In Figur 1 ist der gasdichte Stutzenverschluss in geschlossenem Zustand dargestellt, wobei er in dieser Abbildung in eine unten befüllte Getränkedose 2 integriert ist. Diese Getränkdose 2 wird nach dem Befüllen in gestürztem Zustand mit dem ebenfalls dargestellten Dosenboden 3 versiegelt. Der Stutzenverschluss besteht aus einem Stutzen 15, der hier nicht sichtbar ist und im gezeigten Beispiel einstückig zur Getränkedose 2 gehört, und weiter einer zugehörigen Stutzenkappe 1, die hier auf den Stutzen 15 aufgesetzt ist. Der Stutzenverschluss aus Stutzen 15 und Stutzenkappe 1, das heisst der hier oberhalb der Trennlinie eingezeichnete Teil, kann selbstverständlich auch an anderen Verpackungen eingesetzt werden, zum Beispiel an Kartonverpackungen, an Flaschen und anderen Gebinden.

In Figur 2 ist dieser Stutzenverschluss ohne Stutzenkappe an dieser Getränkedose 2 gezeigt. So präsentiert sich der eigentliche Stutzen 15 vor dem Aufsetzen der Stutzenkappe. Er ist gasdicht ausgeführt, indem er mittels einer bekannten Co-Injektionstechnik gespritzt wird. Dabei wird ein Barrierematerial aus zum Beispiel EVOH oder PA als Spritzkomponente, die allseits von zwei weiteren Spritzkomponenten umschlossen ist, in die Kavität des Spritzwerkzeuges eingespritzt, sodass hernach eine Barriereschicht im Innern des Stutzens 15 gebildet ist und dieser somit gasundurchlässig wird. Als Besonderheit erkennt man aussen am Kragen des Stutzens 15 um den Umfang verteilt angeordnete, radial abstehende Führungsnocken 4. Weiter ist die lichte Öffnung des Stutzens 15 von einer Dichtplatte 5 verschlossen. Diese Dichtplatte 5 besteht nicht bloss aus einer dünnen Folie, sondern besteht aus einer stabilen Platte, die an ihrem Aussenrand allerdings über eine Dünnstelle mit der Stutzeninnenwand einstückig verbunden ist. Konzentrisch auf dieser Dichtplatte 5 ist eine Ringwand 6 angeordnet, deren Funktion im weiteren Verlauf der Beschreibung noch klar wird.

In Figur 3 ist nun die zugehörige Stutzenkappe 1 dargestellt, und zwar hier von unten gesehen, also in gestürzter Lage. An der Innenseite des Deckels der Stutzenkappe erkennt man einen konzentrisch angeordneten Schnappring 7. Beim Aufsetzen der Stutzenkappe 1 passt dieser Schnappring 7 über die Ringwand 6 auf der Dichtplatte 5 des Stutzens 15 und schnappt an derselben ein, wie das noch aufgezeigt wird. Weiter ist auf der Innenseite des Deckels der Stutzenkappe 1 ein Schneidring 8 konzentrisch angeordnet. Dieser Schneidring 8 bildet unten einen gezahnten Rand. Bei aufgesetzter Stutzenkappe 1 passt dieser Schneidring 8 genau in das Stutzeninnere und schliesst an die Stutzeninnenwand an. Weiter erkennt man in der Innenwand der Stutzenkappe 1 besondere, eingelassene Nuten, welche als Führungskulissen 9 für die an der Aussenseite des Stutzens 15 angeordneten, radial abstehenden Nocken 4 zu wirken bestimmt sind. Die Führungskulissen 9 weisen einen an der Kappe 1 leicht ansteigenden Abschnitt auf, der anschliessend in einen etwa im 45°-Winkel abwärts geneigten Abschnitt übergeht. Etwa in der Mitte der leicht ansteigenden Abschnitte sind herausbrechbare Garantieplättchen 10 angeordnet, die auf ihrer hier dem Betrachter zugewandten Innenseite der Stutzenkappe 1 einen Kugelabschnitt aufweisen und daher bombiert sind. Auf der Aussenseite der Stutzenkappe 1 verlaufen diese Garantieplättchen 10 bündig mit der Kappenaussenseite, die ansonsten gerillt oder gerändelt ausgeführt ist, um für den Benützer einen guten Griff zu bieten. Der untere, hier dem Betrachter zugewandte Rand der Stutzenkappe 1 weist gegenüber den Enden der Führungsnuten 9 Abschrägungen 11 auf. Mit Hilfe dieser Abschrägungen 11 lässt sich die Stutzenkappe 1 über die Nocken 4 am Stutzen 15 auf denselben stülpen. Die Nocken 4 gleiten dann über die Abschrägungen 11 und längs der Kappen-Innenwand in die Führungsnuten 9 und schnappen darin ein.

Die Figur 4 zeigt die Stutzenkappe 1 von oben gesehen. Man erkennt die Abschrägungen 11 unteren Rand, hier von aussen gesehen, sowie die gerillte äussere Umfangswand und die darin über feine Materialbrücken gehaltenen, herausbrechbaren Garantieplättchen 10.

Die Figur 5 zeigt die aus der Innenwand der Stutzenkappe 1 ausgenommene Nut 9, welche als Führungskulisse für einen Nocken 4 wirkt, anhand eines Querschnitts. In dieser vergrösserten Darstellung lässt sich die Ausgestaltung der Garantieplättchen 10 ersehen, die auf ihrer Innenseite eine kugelige Oberfläche aufweisen und im gezeigten Beispiel über vier feine Materialbrücken in der Stutzenkappenwand gehalten sind. Darunter erkennt man eine der Abschrägungen 11 als Einlaufführung für die Nocken 4. Weiter erkennt man an der Deckelinnenseite den Schnappring 7 sowie den Schneidring 8 mit seinem gezahntem Schneiderand. Wie man sieht, ist auf der Innenseite des unteren Randes des Schnapprings 7 ein Wulst 14 ausgeformt, mit welchem der Schnappring 7 an der Ringwand 6 auf der Dichtplatte 5 des Stutzens 15 einschnappen kann.

In Figur 6 ist der Stutzenverschluss in geschlossenem Zustand in einem Querschnitt längs der Rotationsachse des Stutzens 15 und der Kappe 1 dargestellt. Die Stutzenkappe 1 wurde von oben axial auf den Stutzen 15 aufgeschoben. Dabei sind die radial von der Stutzenaussenseite abstehenden Nocken 4 über die Abschrägungen 11 aufgelaufen und schnappten wie hier sichtbar gemacht in den Nuten 9 bzw. Führungskulissen in der Innenseite der Kappenwand ein. Die Hinterschneidungen 13 sorgen dafür, dass die Stutzenkappe 1 nicht wieder vom Stutzen 15 in axialer Richtung abgezogen werden kann. In dieser aufgesetzten oder aufgepressten Lage der Stutzenkappe 1 liegt der Schneidring 8 satt an der Innenseite des Stutzens 15 an. Der Schnappring 7 andrerseits wurde über die Ringwand 6 gestülpt und der Aussenwulst an dieser Ringwand 6 schnappt hinter dem Innenwulst 14 am Schnappring 7 ein. Trotz dieser Schnappverbindung lässt sich aber der Schnappring 7 gegenüber der Ringwand 6 um die Rotationsachse des Stutzens 15 bzw. der Kappe 1 verdrehen. Ebenso könnte anstelle des Überstülpens des Schnappringes 7 über die Ringwand 6 der Schnappring 7 auch in das Innere der Ringwand 6 einpassen und die Schnappverbindung wäre dann durch einen Aussenwulst am Schnappring und einen Innenwulst an der Ringwand realisiert. Wie man anhand dieser Schnittdarstellung erkennt, ist die Dichtplatte 5, welche sich über die lichte Öffnung des Stutzens 15 erstreckt, an ihrem Rand über eine umlaufende Dünnstelle 12 mit der Innenwand des Stutzens 15 einstückig verbunden. In der nächsten Figur wird aufgezeigt, wie dieser Verschluss nun geöffnet wird.

Hierzu zeigt die Figur 7 den Stutzenverschluss beim Öffnungsvorgang, wobei die Stutzenkappe 1 in einem Querschnitt längs ihrer Rotationsachse dargestellt ist, um einen Einblick in das Innere des Verschlusses zu gewähren. Zum Öffnen wird die Stutzenkappe 1 im Gegenuhrzeigersinn gedreht. Infolge der leicht ansteigenden Führungskulissen 9 an der Innenwand der Stutzenkappe 1 wird diese gleichzeitig zur Verdrehung in axialer Richtung gegen den Stutzen 15 hin bewegt. Dabei drückt der gezahnte untere Rand des Schneidringes 8 drehend auf die Dünnstelle 12 um die Dichtplatte 5 und schert diese unter der herrschenden Punktlast ab. Nach dieser Abscherung befinden sich die Nocken 4 an der Knickstelle der Führungskulisse 9, die nun in einem ca. 45°-Winkel abfällt. Bei weiterem Drehen der Stutzenkappe 1 wird dieselbe deshalb in axialer Richtung vom Stutzen 15 wegbewegt und lässt sich schliesslich von diesem abziehen. Wegen der beim erstmaligen Aufsetzen der Stutzenkappe 1 entstandenen Schnappverbindung zwischen dem Schnappring 7 an der Stutzenkappe 1 und der Ringwand 8 an der Dichtplatte 5 verbleibt die Dichtplatte 5 an der Stutzenkappe 1 und wird von derselben weiterhin gehalten.

Die Figur 8 zeigt den Stutzenverschluss in geschlossenem Zustand in einem Horizontalschnitt durch die Stutzenkappe 1 und den Stutzen 15. Der Schnitt verläuft dabei gerade oberhalb der Nocken 4. Dadurch ist in dieser Abbildung die Lage der Nocken 4 sowie der Garantieplättchen 10 nach dem erstmaligen Aufsetzen der Stutzenkappe 1 auf den Stutzen 15 einsichtig. Beim erstmaligen Öffnen des Verschlusses werden durch das Drehen der Stutzenkappe 1 im Gegenuhrzeigersinn die Garantieplättchen 10 über die Nocken 4 gefahren und daher brechen zwei bis drei der feinen Materialbrücken und die Garantieplättchen 10 werden in der Folge etwas nach aussen geschwenkt, aber immer noch an einer oder zwei Materialbrücken festgehalten. Die Stutzenkappe 1 kann dann weiter im Gegenuhrzeigersinn gedreht werden, wodurch wie oben beschrieben die Dichtplatte 5 aus dem Stutzen 15 herausgebrochen wird, und wonach die Stutzenkappe 1 dann nach weiterem Losdrehen mitsamt der herausgebrochenen Dichtplatte 5 vom Stutzen 15 abgezogen werden kann.

In Figur 9 ist die abgezogene Stutzenkappe 1 von unten gesehen gezeigt. In ihrem Innern hält sie die herausgestanzte bzw. abgescherte Dichtplatte 5 fest, sodass diese nicht als Wegwerfteil achtlos irgendwo liegenbleibt, sondern später zusammen mit der ganzen Dose und ihrem Verschluss korrekt entsorgt wird. Nach der Öffnung des Stutzenverschlusses präsentiert sich die Getränkedose wie in Figur 10 dargestellt. Wenn die Stutzenkappe 1 erneut auf den Stutzen 15 aufgesetzt wird, so passt der Schneidring 8 exakt in den Stutzen 15 und dichtet gegenüber der Stutzeninnenwand ab. Ausserdem schnappen dabei die Nocken 4 erneut in der Führungskulisse 9 ein und die Kappe 1 ist auf dem Stutzen 15 vor unbeabsichtigtem Abziehen gesichert. Anstatt die Kappe 1 über die Anschrägungen 11 auf den Stutzen 15 aufzudrücken, kann die Kappe 1 auch im umgekehrten Sinn wie beim erstmaligen Öffnen, das heisst im Uhrzeigersein auf den Stutzen 15 gedreht werden. Der Verschluss ist hernach wieder dicht und die Kappe 1 auf dem Stutzen gesichert.

## Patentansprüche

1. Gasdichter Stutzenverschluss mit Öffnungseinrichtung, bestehend aus einem Stutzen mit zugehöriger Stutzenkappe (1), ***dadurch gekennzeichnet,* dass** der Stutzen (15) in seiner lichten Öffnung einstückig von einer Dichtplatte (5) verschlossen ist und an der Unterseite der Stutzenkappe (1) ein in die lichte Öffnung des Stutzens einpassender Schneidring (8) angeformt ist, und dass zusammenwirkende Führungsmittel (4,9) an Stutzenaussenseite und Kappeninnenseite vorhanden sind, sodass beim Drehen der Stutzenkappe (1) in Öffnungsrichtung dieselbe mit ihrem Schneidring (8) unter Herausbrechen der Dichtplatte (5) durch denselben zunächst ein stückweit gegen den Stutzen (15) hin pressbar ist und hernach vom Stutzen (15) entfernbar ist.

2. Gasdichter Stutzenverschluss mit Öffnungseinrichtung nach Anspruch 1, ***dadurch gekennzeichnet,* dass** die Dichtplatte (5) im Stutzen (15) auf ihrer Oberseite eine konzentrisch angeordnete Ringwand (6) aufweist, und auf der Innenseite des Deckels der Stutzenkappe (1) ein Schnappring (7) konzentrisch angeformt ist, welcher beim Aufsetzen der Kappe die Ringwand (6) auf der Dichtplatte (5) umschliesst.

3. Gasdichter Stutzenverschluss mit Öffnungseinrichtung nach Anspruch 1, ***dadurch gekennzeichnet,* dass** die Dichtplatte (5) im Stutzen (15) auf ihrer Oberseite eine konzentrisch angeordnete Ringwand (6) aufweist, und auf der Innenseite des Deckels der Stutzenkappe (1) ein Schnappring (7) konzentrisch angeformt ist, welcher beim Aufsetzen der Kappe (1) mit der Ringwand (6) eine Schnappverbindung erzeugt.

4. Gasdichter Stutzenverschluss mit Öffnungseinrichtung nach Anspruch 1, ***dadurch gekennzeichnet,* dass** die Dichtplatte (5) im Stutzen (15) in demselben zurückversetzt angeordnet ist und horizontal verläuft und über eine umlaufende Dünnstelle (12) einstückig mit der Innenwand des Stutzens (15) verbunden ist.

5. Gasdichter Stutzenverschluss mit Öffnungseinrichtung nach einem der vorangehenden Ansprüche, ***dadurch gekennzeichnet,* dass** die zusammenwirkenden Führungsmittel (4,9) an Stutzenaussenseite und Kappeninnenseite realisiert sind, indem an der Aussenseite des Stutzens (15) mehrere radial abstehende Nocken (4) angeformt sind und aus der Innenwand der Stutzenkappe (1) Führungsnuten (9) ausgenommen sind.

6. Gasdichter Stutzenverschluss mit Öffnungseinrichtung nach einem der vorangehenden Ansprüche, ***dadurch gekennzeichnet,* dass** die zusammenwirkenden Führungsmittel (4,9) an Stutzenaussenseite und Kappeninnenseite realisiert sind, indem an der Aussenseite des Stutzens (15) vier radial abstehende Nocken (4) angeformt sind, und aus der Innenwand der Stutzenkappe (1) vier Führungsnuten (9) ausgenommen sind, die einen an der Stutzenkappenwand leicht ansteigenden Abschnitt aufweisen und dann in einen 45° abfallenden Abschnitt überführen.

7. Gasdichter Stutzenverschluss mit Öffnungseinrichtung nach einem der vorangehenden Ansprüche, ***dadurch gekennzeichnet,* dass** die zusammenwirkenden Führungsmittel (4,9) an Stutzenaussenseite und Kappeninnenseite realisiert sind, indem an der Aussenseite des Stutzens (15) mehrere radial abstehende Nocken (4) angeformt sind, und aus der Innenwand der Stutzenkappe (1) Führungsnuten (9) ausgenommen sind, und dass eine Erstöffnungsgarantie realisiert ist, indem in den Führungsnuten (9) über feine Materialbrücken gehaltene Garantieplättchen (10) angeordnet sind, die gegen die Innenseite der Stutzenkappe (1) bombiert sind und von den Nocken (4) beim Drehen der Stutzenkappe (1) durch Überfahren herausbrechbar sind.

8. Gasdichter Stutzenverschluss mit Öffnungseinrichtung nach einem der vorangehenden Ansprüche, ***dadurch gekennzeichnet,* dass** der Stutzen (15) in einem Co-Injektionsverfahren gespritzt ist, sodass er in seinem Innern eine Barriereschicht aus EVOH oder PA enthält.

## Claims

1. Gas-tight spout closure with opening device, comprising a spout with a corresponding spout cap (1), **characterized in that** the spout (15) is sealed, in the free opening thereof, in one piece by a sealing plate (5) and a cutting ring (8) is formed on the under side of the spout cap (1) which fits in the free opening of the spout, and **in that** cooperating guide means (4,9) are provided on the outer side of the spout and the inner side of the cap, so that on rotation of the spout cap (1) in the direction of opening, the said spout cap is allowed to be firstly pressed against the spout (15) with the cutting ring thereof which breaks off the sealing plate that is than removed from the spout (15).

2. Gas-tight spout closure with opening device according to claim 1, **characterized in that** the sealing plate (5) in the spout (15) comprises a concentric annular wall (6) on the upper side thereof in the spout (15) and, on the inner side of the lid of the spout cap (1), a clip ring (7) is formed concentrically, which on fitting the cap (1) encloses the annular wall (6) on the sealing plate (5).

3. Gas-tight spout closure with opening device according to claim 1, **characterized in that** the sealing plate (5) in the spout (15) comprises a concentric annular wall (6) on the upper side thereof in the spout (15) and, on the inner side of the lid of the spout cap (1), a clip ring (7) is formed concentrically, which on fitting the cap (1) generates a clip connection with the annular wall (6).

4. Gas-tight spout closure with opening device according to claim 1, **characterized in that** the sealing plate (5) is arranged backward in the spout (15), extends horizontally and is connected via a circumferential slim site (12) to the inner wall of the spout (15).

5. Gas-tight spout closure with opening device according to any one of the preceding claims, **characterized in that** the cooperating guide means (4, 9) are realized on the outer side of the spout and the inner side of the cap, in forming on the outer side of the spout (15) a multitude of radially projecting cams (4) and guide grooves (9) are recessed from the inner wall of the spout cap (1).

6. Gas-tight spout closure with opening device according to any one of the preceding claims, **characterized in that** the cooperating guide means (4,9) are realized on the outer side of the spout and the inner side of the cap, in forming on the outer side of the spout (15) four radially projecting cams (4) and guide grooves (9) are recessed from the inner wall of the spout cap (1), the said grooves comprising at the spout cap wall a weakly inclined section and are leading into a 45 degree decline section.

7. Gas-tight spout closure with opening device according to any one of the preceding claims, **characterized in that** the cooperating guide means (4,9) are realized on the outer side of the spout and the inner side of the cap, in forming on the outer side of the spout (15) a multitude of radially projecting cams (4) and guide grooves (9) are recessed from the inner wall of the spout cap (1), and **characterized in that** a first opening warranty is realized, in arranging into the guide grooves (9) small warranty plates (10), supported by means of slim material bridges, the said small plates are arched towards the inner side of the spout cap (1) and the cams (4) are allowed to break off the said small plates, when passing over, on rotation of the spout cap (1).

8. Gas-tight spout closure with opening device according to any one of the preceding claims, **characterized in that** the spout (15) is moulded according to a co-injection method, so that the said spout comprises in its interior a barrier layer made of EVOH or PA.

## Revendications

1. Embout de fermeture étanche au gaz comportant un dispositif d'ouverture, composé d'un embout avec un chapeau (1) d'embout associé, **caractérisé en ce que** l'embout (15) est fermé de façon solidaire par une plaque d'étanchéité (5) dans son ouverture libre et **en ce qu'**une bague coupante (8), ajustée dans l'ouverture libre de l'embout, est formé contre le côté inférieur du chapeau d'embout (1), et **en ce que** des moyens de guidage (4,9) qui collaborent existent sur le côté extérieur de l'embout et le côté intérieur du chapeau de manière à ce que le chapeau d'embout (1) peut être pressé tout d'abord un peu contre l'embout (15) avec sa bague coupante (8) en fracturant la plaque d'étanchéité (5) grâce à ladite bague coupante, lorsqu'on tourne ledit chapeau d'embout (1) dans la direction d'ouverture, et ledit chapeau peut être enlevé ensuite de l'embout (15).

2. Embout de fermeture étanche au gaz comportant un dispositif d'ouverture selon la revendication 1, **caractérisé que** la plaque d'étanchéité (5) comporte dans l'embout (15) sur son côté supérieur une paroi annulaire (6), disposée de façon concentrique, et qu'il est formé de façon concentrique un anneau à encliquetage (7) sur le côté intérieur du couvercle du chapeau d'embout (1), ledit anneau à encliquetage entoure, lors de la pose du chapeau (1), la paroi annulaire (6) sur la plaque d'étanchéité (5).

3. Embout de fermeture étanche au gaz comportant un dispositif d'ouverture selon la revendication 1, **caractérisé que** la plaque d'étanchéité (5) comporte dans l'embout (15) sur son côté supérieur une paroi annulaire (6), disposée de façon concentrique, et qu'il est formé de façon concentrique un anneau à encliquetage (7) sur le côté intérieur du couvercle du chapeau d'embout (1), ledit anneau à encliquetage génère lors de la pose du chapeau (1) une liaison à encliquetage avec la paroi annulaire (6).

4. Embout de fermeture étanche au gaz comportant un dispositif d'ouverture selon la revendication 1, **caractérisé que** la plaque d'étanchéité (5) est disposée dans l'embout de façon décalée vers l'arrière et s'étend de façon horizontale et est liée de façon solidaire via un endroit mince (12) circonférentiel à la paroi intérieure de l'embout (15).

5. Embout de fermeture étanche au gaz comportant un dispositif d'ouverture selon la revendication 1, **caractérisé que** les moyens de guidage (4,9), qui collaborent, sont réalisés sur le côté extérieur de l'embout et sur le côté intérieur du chapeau, en formant sur le côté extérieur de l'embout (15) plusieurs cames faisant saillie radialement et des rainures de guidage (9) sont évidées de la paroi intérieure du chapeau d'embout (1).

6. Embout de fermeture étanche au gaz comportant un dispositif d'ouverture selon une des revendications précédentes, **caractérisé que** les moyens de guidage (4,9), qui collaborent, sont réalisés sur le côté extérieur de l'embout et sur le côté intérieur du chapeau, en formant sur le côté extérieur de l'embout (15) quatre cames faisant saillie radialement et quatre rainures de guidage (9) sont évidées de la paroi intérieure du chapeau d'embout (1), lesquelles rainures comportent un tronçon montant faiblement sur la paroi de chapeau d'embout et qui conduisent ensuite dans un tronçon descendant à 45°.

7. Embout de fermeture étanche au gaz comportant un dispositif d'ouverture selon une des revendications précédentes, **caractérisé que** les moyens de guidage (4,9), qui collaborent, sont réalisés sur le côté extérieur de l'embout et sur le côté intérieur du chapeau, en formant sur le côté extérieur de l'embout (15) quatre cames faisant saillie radialement et quatre rainures de guidage (9) sont évidées de la paroi intérieure du chapeau d'embout (1) et en ce qu'il est réalisé une garantie d'une première ouverture, en disposant dans les rainures de guidage (9) des plaquettes de garantie (10) maintenues via des ponts fins de matériau, lesquelles plaquettes sont bombées vers le côté intérieur du chapeau d'embout (1) et qui peuvent être fracturées, lorsqu'on passe sur lesdites plaquettes, par les cames (4) lorsqu'on tourne le chapeau d'embout (1).

8. Embout de fermeture étanche au gaz comportant un dispositif d'ouverture selon une des revendications précédentes, **caractérisé que** l'embout (15) est moulé selon un procédé de co-injection, de manière à ce que ledit embout comporte à son intérieur une couche barrière en EVOH ou en PA.
